# EUROPÄISCHE PATENTSCHRIFT

(11) **EP 0 149 614 B1**
(45) Veröffentlichungstag und Bekanntmachung des Hinweises auf die Patenterteilung: **23.03.1988**
(21) Anmeldenummer: 84901735.5
(22) Anmeldetag: 04.05.1984
(51) Int. Cl.: F02M 69/06

(54) **ROTOR-VERGASER ZUM STARTEN UND ZUM BETRIEB EINER BRENNKRAFTMASCHINE AUCH BEI HOHEN KRAFTSTOFFTEMPERATUREN**
ROTOR CARBURETTOR FOR STARTING AND OPERATING AN INTERNAL COMBUSTION ENGINE, EVEN WITH HIGH FUEL TEMPERATURES
CARBURATEUR A ROTOR POUR METTRE EN MARCHE ET FAIRE FONCTIONNER UN MOTEUR A COMBUSTION INTERNE, MEME EN CAS DE TEMPERATURES DE CARBURANT ELEVEES

(30) Priorität: 12.07.1983 CH 3838/83
(43) Veröffentlichungstag der Anmeldung: 31.07.1985
(73) Patentinhaber: Kwik Europe London Limited, London SW1E 6PL (GB)
(72) Erfinder: DIENER, Rudolf, CH-8008 Zürich (CH)
(74) Vertreter: Scheidegger, Werner & Co.
(86) Internationale Anmeldenummer: CH8400068
(87) Internationale Veröffentlichungsnummer: WO8500412

(56) Entgegenhaltungen:
- DE-A- 2 536 996
- GB-A- 2 058 930
- US-A- 4 187 264
- US-A- 4 283 358

## Beschreibung

Die Erfindung betrifft einen Rotor-Vergaser, dessen mit einem Flügelrad ausgestatteter Rotor um ein in eine zentrale Bohrung des Rotorkörpers berührungsfrei eintauchendes Kraftstoff-Zuführungsrohr mit einer innerhalb des Rotors liegenden Kraftstoff-Auslassöffnung drehbar angeordnet ist und eine seitliche Kraftstoff-Austrittsbohrung aufweist, die zur Versorgung mit Kraftstoff an einen im Rotorkörper zur Kraftstoff-Auslassöffnung des Zuführungsrohres hinführenden Kraftstoff-Förderkanal angeschlossen ist, welcher Kraftstoff-Förderkanal eine mit der Auslassöffnung des Kraftstoff-Zuführungsrohres koaxiale und dieser berührungsfrei gegenüberliegende Einlassöffnung aufweist und einen Einlaufabschnitt hat, der an seinem stromabwärtigen Ende radial in den übrigen zur Austritts-Bohrung hinführenden Teil des Kraftstoff-Förderkanals mündet. Ein solcher Rotor-Vergaser ist aus der GB-A-2 058 930 bekannt.

Zur Erzeugung eines gut aufbereiteten Kraftstoff-Luft-Gemisches für Brennkraftmaschinen sind noch andere Rotor-Vergaser in den verschiedensten Ausführungen vorgeschlagen worden.

So ist beispielsweise in der US-A-2 823 906 ein Rotor-Vergaser beschrieben, bei dem der Rotor eine zylindrische Kraftstoffkammer enthält, in die von oben ein Kraftstoff-Zuführungsrohr eintaucht und von der in Nähe des Bodens mehrere radiale Düsenkanäle wegführen, aus denen bei drehendem Rotor Kraftstoff gegen einen feststehenden Zerstäubungsring gespritzt wird.

Bei einem anderen, in der US-A-4 044 081 beschriebenen Rotor-Vergaser enthält der Rotor eine im Längsschnitt herzförmige Kammer, in die von oben durch einen Kanal Luft und durch einen in diesem angeordneten zweiten Kanal Kraftstoff eingeführt wird und von deren Bodenbereich mehrere z. B. schräg abwärts zwischen die Flügel des Flügelrades gerichtete Düsenkanäle nach aussen führen.

Ein den derzeit gültigen Normen gerecht werdender niedriger Schadstoffgehalt in den Abgasen von Brennkraftmaschinen ohne Mehrverbrauch an Kraftstoff konnte mit Rotor-Vergasern erreicht werden, die in der DE-A-25 36 996, US-PS 4 283 358 und der bereits genannten GB-A-2 058 930 der Inhaberin beschrieben sind. Bei diesen Rotor-Vergasern enthält der Rotor eine mit seiner Drehachse koaxiale Bohrung, in die berührungsfrei ein fest angeordnetes Kraftstoff-Zuführungsrohr eintaucht, und in axialer Richtung oberhalb der Auslassöffnung des Kraftstoff-Zuführungsrohres wenigstens eine seitliche Blende oder Düse, die durch einen Verbindungskanal an eine im Rotor knapp unterhalb der Auslassöffnung des Zuführungsrohres befindliche, mit der Rotor-Drehachse koaxiale zylindrische Kraftstoffkammer angeschlossen ist, deren Durchmesser etwas kleiner als der Durchmesser der Auslassöffnung ist. Besonders gute Resultate hinsichtlich niedrigen Schadstoffwerten in den Abgasen und geringem Kraftstoffverbrauch der Brennkraftmaschine werden mit solchen Rotor-Vergasern erzielt, wenn der durch die wirkenden Zentrifugalkräfte bei drehendem Rotor erzeugte Kraftstoffdruck an der Düse oder Blende möglichst hoch gewählt wird, d. h. für den Rotor hohe Betriebs-Drehzahlen vorgesehen werden. Da der Kraftstoffausstoss linear mit der Rotordrehzahl zunimmt und bei der Düse oder Blende der Durchmesser der Kraftstoff-Austrittsbohrung wegen der Gefahr des Verstopfens durch vom Kraftstoff mitgeführte Fremdpartikel nicht zu klein gewählt werden kann, wird gewöhnlich am Rotor nur eine einzige seitliche Kraftstoff-Austrittsbohrung vorgesehen. Wie eingangs angegeben, bezieht sich die Erfindung auf solche nur eine seitliche Kraftstoff-Austrittsbohrung aufweisende Rotor-Vergaser.

Es ist allgemein bekannt, dass bei Vergasern mit Saugförderung ein Starten der Brennkraftmaschine mühsam oder gar unmöglich und deren Lauf, insbesondere Leerlauf unregelmässig und von Aussetzern unterbrochen ist, wenn sich der Kraftstoff auf höhere Temperaturen erwärmt hat, wie dies häufig in Staus auf Autobahnen bei starker Sonneneinstrahlung der Fall ist. Aehnliche Mängel sind nun auch bei Rotor-Vergasern mit einer seitlichen Kraftstoff-Austrittsbohrung festgestellt worden.

Es war daher Aufgabe der vorliegenden Erfindung, einen Rotor-Vergaser der eingangs genannten Art auf möglichst einfache und kostensparende Weise so zu verbessern, dass auch bei hohen Kraftstofftemperaturen ein unproblematisches Starten und ein zuverlässiger Betrieb der Brennkraftmaschine, insbesondere im Leerlauf, gewährleistet ist, und zwar ohne dass dadurch die bereits erzielten Vorteile besonders geringer Schadstoffwerte in den Abgasen und eines vergleichsweise niedrigen Kraftstoffverbrauchs vermindert werden.

Die erfindungsgemässe Lösung der Aufgabe besteht bei einem Rotor-Vergaser der eingangs genannten Art darin, dass der Einlaufabschnitt in radialer Richtung von der Rotor-Drehachse schräg wegführend ausgebildet ist und seine Mittellinie stromab der Einlassöffnung die Rotor-Drehachse schneidend mit dieser einen spitzen Winkel einschliesst.

Vorteilhafte Weiterbildungen des Erfindungsgegenstandes sind in den abhängigen Ansprüchen angegeben.

Mit einem Rotor-Vergaser nach der vorliegenden Erfindung war es möglich, eine Brennkraftmaschine auch bei etwa 80 °C heissem Kraftstoff problemlos zu starten und im Betrieb zu halten. Ueberraschend ergab sich dabei, dass mit dem erfindungsgemässen Rotor-Vergaser die früher erzielten niedrigen Schadstoffwerte in den Abgasen nicht nur erhalten sondern hinsichtlich der insbesondere beim schnellen Schliessen der Drosselklappe auftretenden Schadstoff-Spitzenwerte noch weiter verringert werden konnten. Gegenüber den früheren Rotor-Vergasern mit einer zylindrischen, mit der Rotor-Drehachse und dem Kraftstoff-Zuführungsrohr koaxialen Kraftstoffkammer, die auch für eine einfache doch präzise Fertigung vorteilhaft war, bedeutet der schräge Einlaufabschnitt des Kraftstoff-Förderkanals einen gewissen mechanischen Mehraufwand, der jedoch in Anbetracht des erzielten Resultates als geringfügig zu bewerten ist.

Ein bevorzugtes Ausführungsbeispiel der Erfindung ist auf der beiliegenden Zeichnung veranschaulicht, deren einzige Figur einen Längsschnitt durch einen Rotor-Vergaser nach der Erfindung zeigt.

Der auf der Zeichnung dargestellte Rotor 1 eines Rotorvergasers weist einen zylindrischen Rotorkörper 2, z. B. aus Aluminium, mit an seinen beiden Stirnseiten 3a, 3b angeformten Lagerzapfen 4a, 4b auf, auf die Kugellager 5a, 5b aufgesetzt sind. Die Kugellager 5a, 5b sind in Lagerköpfen 6a, 6b angeordnet, die von radialen Streben 7a, 7b, von denen auf der Zeichnung nur je eine gezeigt ist, in einer auf der Zeichnung nicht dargestellten Büchse gehalten werden. Die Büchse mit dem um seine Längsachse als Drehachse 8 drehbaren Rotor 1 kann im Ansaugkanal einer Brennkraftmaschine angeordnet werden. Eine zentrale Bohrung 9 ist durch den einen Lagerzapfen 4a geführt und reicht etwa bis zur Mitte des Rotorkörpers 2. Der am offenen Ende der Bohrung 9 angeordnete Lagerkopf 6a trägt ein mit der Drehachse 8 koaxiales Kraftstoff-Zuführungsrohr 10, das berührungsfrei in die zentrale Bohrung 9 hineinragt, so dass zwischen dem Kraftstoff-Zuführungsrohr 10 und der Wand der Bohrung 9 ein enger Ringspalt 14 vorhanden ist und sich der Rotorkörper 2 um das Kraftstoff-Zuführungsrohr 10 frei drehen kann. Im Lagerkopf 4a ist das Kraftstoff-Zuführungsrohr 10 an einen Kraftstoff-Zuführungskanal 15 angeschlossen, der durch eine der Streben 7a des Lagerkopfes 4a geführt ist und mit einer herkömmlichen Kraftstoffquelle, wie einem Schwimmer verbunden ist. An der im Bereich der Bohrung 9 liegenden oberen Stirnseite 3a ist auf den Rotorkörper 2 ein zylindrischer Ring 16 dicht aufgepresst, der eine seitliche Kraftstoff-Austrittsbohrung 17 enthält. Diese Kraftstoff-Austrittsbohrung 17 ist vorzugsweise in einer Rubin-Blende oder -Düse 18 gebildet, die in den Ring 16 eingesetzt ist.

Im Rotorkörper 2 ist die Kraftstoff-Austrittsbohrung 17 durch einen Kraftstoff-Förderkanal 19 mit der Auslassöffnung 11 des Kraftstoff-Zuführungsrohres 10 verbunden, so dass bei rotierendem Rotor 1 Kraftstoff aus dem Zuführungsrohr 10 durch den Förderkanal 19 infolge der wirkenden Zentrifugalkraft zur Austrittsbohrung 17 gefördert wird.

Die mit der Drehachse 8 koaxiale Einlassöffnung 21 des Kraftstoff-Förderkanals 19 liegt am Boden der zentralen Bohrung 9 mit einem geringen Abstand der Auslassöffnung 11 des Zuführungsrohres 10 gegenüber und hat einen etwas kleineren Durchmesser als letztere.

Erfindungsgemäss hat der Kraftstoff-Förderkanal 19 einen von seiner Einlassöffnung 21 stromabwärts und in radialer Richtung von der Rotor-Drehachse 8 wegführenden Einlaufabschnitt 20, der mit der Rotor-Drehachse 8 einen spitzen Winkel a einschliesst und stromab der Einlassöffnung 21 die Drehachse 8 schneidet. Der weitere Verlauf des Förderkanals 19 ist an sich beliebig. Bei dem dargestellten Rotor 1 weist der an den Einlaufabschnitt 20 anschliessende Teil des Förderkanals 19, wie z. B. aus der eingangs genannten GB-A-2 058 930 bekannt, einen radialen Anfangsabschnitt 19a, einen zur Rotor-Drehachse 8 parallelen Mittelabschnitt 19b und an der Kraftstoff-Austrittsbohrung 17 einen radialen Endabschnitt 19c auf, so dass die Drehachse 8 und die Mittellinie des Förderkanals 19 in einer Ebene liegen. Im Förderkanal 19 weist dabei der radiale Endabschnitt 19c den grössten Durchmesser und der Einlaufabschnitt 20 den kleinsten Durchmesser auf, während die Durchmesser der dazwischen liegenden Kanalabschnitte Zwischenwerte haben. Als vorteilhaft hat sich erwiesen, den vom Einlaufabschnitt 20 wegführenden Förderkanalteil, also hier den radialen Anfangsabschnitt 19a, so an den Einlaufabschnitt 20 anzuschliessen. dass die Drehachse 8 den Einlaufabschnitt 20 in einem Punkt C schneidet, der der Einlassöffnung 21 des Einlaufabschnittes 20 wesentlich näher liegt als der Anschlussstelle 22.

Der Boden der zentralen Bohrung 9 weist eine vorzugsweise konische Erhebung 23 auf, in deren Stirnfläche die Einlassöffnung 21 des Einlaufabschnittes 20 liegt, und entsprechend hat das Kraftstoff-Zuführungsrohr 10 am Auslassende eine konische Ausnehmung 12, in deren Boden die Auslassöffnung 11 liegt, so dass die Auslassöffnung 11 und die Einlassöffnung 21 durch einen engen im wesentlichen konischen Spalt 13 zwischen der Erhebung 23 und dem Auslassende des Kraftstoff-Zuführungsrohres 10 mit dem Ringspalt 14 in Verbindung stehen.

Für eine einfache Fertigung weist der Rotorkörper 2 zweckmässig eine durchgehende zentrale Bohrung 9a auf, die durch einen die konische Erhebung 23 aufweisenden und den Einlaufabschnitt 20 des Förderkanals enthaltenden Verschlusszapfen 24 am einen Ende dicht abgeschlossen wird.

Im weiteren ist bei dem dargestellten Rotor 1 auf dem Rotorkörper 2 ein Flügelrad 25 mit einer Hülse 26 befestigt, die zwischen der Mantelfläche des Rotorkörpers 2 und der Innenwand 27 der Hülse 26 einen oberhalb der Kraftstoff-Austrittsbohrung 17 dicht abgeschlossenen, sich nach unten konisch erweiternden und unten durch Bohrungen 29 offenen Ringraum 28 bildet und die unterhalb der Bohrungen in einen Zerstäubungsring 30 mit einer Sprühkante 31 ausläuft.

Im Betrieb fliesst bei drehendem Rotor 1 Kraftstoff aus dem Zuführungsrohr 10 durch den Förderkanal 19,20 zur Austrittsbohrung 17 der Düse oder Blende 18, von der eine von der Drehzahl des Rotors abhängige Menge Kraftstoff in den äusseren Ringraum 28 abgegeben wird. Der von der Austrittsbohrung 17 abgegebene Kraftstoff fliesst dann längs der konischen Innenwand 27 der Hülse 26 nach unten und durch die Bohrungen 29 auf den Zerstäubungsring 30 und wird über dessen Sprühkante 31 in einen Nebel aus feinsten Tröpfchen zerstäubt. An der Einlassöffnung 21 des Förderkanals 19, 20 wird von dem Kraftstoffstrom eine geringe Menge Kraftstoff abgezweigt, die den Ringspalt 14 zwischen Kraftstoff-Zuführungsrohr 10 und der Innenwand des Rotorkörpers 2 wenigstens in einem unteren Bereich ausfüllt und so das Kraftstoff-Strömungssystem gegen eindringende Luft von aussen absperrt.

Dieses Strömungssystem entspricht im wesentlichen dem der früheren Rotor-Vergaser, bei denen, wie eingangs erwähnt, der zur Austrittsbohrung 17 führende Kraftstoff-Kanal an eine stromab der Auslassöffnung 11 des Zuführungsrohres 10 befindliche zylindrische, mit der Rotor-Drehachse 8 koaxiale Kraftstoffkammer angeschlossen war. Es ist verständlich, dass sich mit einem solchen Strömungssystem beim Betrieb mit heissem Kraftstoff wegen der sich an irgendwelchen Stellen des Strömungsweges absetzenden Dampfblasen leicht Schwierigkeiten ergeben können. Ueberraschend ist jedoch, dass diese Schwierigkeiten im wesentlichen durch Vorsehen des schräggestellten Einlaufabschnittes 20 anstelle der zur Rotor-Drehachse koaxialen zylindrischen Kraftstoffkammer behoben werden konnten. Eine Erklärung hierfür lässt sich nicht finden. Im Falle einer koaxialen Kraftstoffkammer als Einlauf könnte angenommen werden, dass es auch bei der wegen des kleinen Kammerndurchmessers geringen Zentrifugalkraft in der der Austrittsbohrung 17 gegenüberliegenden Kammerhälfte zu einem Kraftstoffstau kommt, durch den die Kammer für sich absetzende Dampfblasen besonders anfällig wird. Bei dem schräggestellten Einlaufabschnitt 20 hingegen liegt nur ein verschwindend kleiner Bereich auf der der Austrittsbohrung 17 abgewandten Seite der Drehachse 8, und zudem ist die Kanalwandung in diesem Bereich schräg nach oben von der Drehachse 8 weg gerichtet, so dass sich in diesem Einlaufbereich statt eines Kraftstoffstaus eher eine ein Absetzen von Dampfblasen in dem Einlaufabschnitt 20 verhindernde Kraftstoffströmung entwickeln könnte. Die Strömungsverhältnisse im Bereich des Anschlusses des rotierenden Kraftstoff-Förderkanals an das Zuführungsrohr 10 sind jedenfalls ziemlich kompliziert, und es ist leicht einzusehen, dass das Kraftstoff-Strömungssystem in den einzelnen Strömungsabschnitten zu optimieren ist, um jeweils befriedigende Ergebnisse zu erhalten.

Bei einem Rotor-Vergaser für Brennkraftmaschinen bis etwa 1,6 I Hubraum ergaben sich folgende optimalen Werte :

In ausgedehnten Tests hat sich erwiesen, dass eine Brennkraftmaschine mit einem Rotor-Vergaser, dessen Rotor im wesentlichen wie vorstehend beschrieben aufgebaut war und einen Kraftstoff-Förderkanal 19, 20 nach der Erfindung enthielt, auch bei ca 80° C heissem Kraftstoff mühelos zu starten war und auch im Leerlauf ohne Unterbrechungen einwandfrei lief. Zudem waren die insbesondere beim schnellen Schliessen der Drosselklappe in den Abgasen gewöhnlich auftretenden Schadstoff-Spitzenwerte bis auf einen unbedeutenden Rest herabgesetzt.

## Patentansprüche

1. Rotor-Vergaser, dessen mit einem Flügelrad (25) ausgestatteter Rotor (1) um ein in eine zentrale Bohrung (9) des Rotorkörpers (2) berührungsfrei eintauchendes Kraftstoff-Zuführungsrohr (10) mit einer innerhalb des Rotors (1) liegenden Kraftstoff-Auslassöffnung (11) drehbar angeordnet ist und eine seitliche Kraftstoff-Austrittsbohrung (17) aufweist, die zur Versorgung mit Kraftstoff an einen im Rotorkörper (2) zur Kraftstoff-Auslassöffnung (11) des Zuführungsrohres (10) hinführenden Kraftstoff-Förderkanal (19, 20) angeschlossen ist, welcher Kraftstoff-Förderkanal (19, 20) eine mit der Auslassöffnung (11) des Kraftstoff-Zuführungsrohres (10) koaxiale und dieser berührungsfrei gegenüberliegende Einlassöffnung (21) aufweist und einen Einlaufabschnitt (20) hat, der an seinem stromabwärtigen Ende radial in den übrigen zur Austrittsbohrung (17) hinführenden Teil (19a, 19b, 19c) des Kraftstoff-Förderkanals (19) mündet, dadurch gekennzeichnet, dass der Einlaufabschnitt (20) in radialer Richtung von der Rotor-Drehachse (8) schräg wegführend ausgebildet ist und seine Mittellinie stromab der Einlassöffnung (21) die Rotor-Drehachse (8) schneidend mit dieser einen spitzen Winkel (a) einschliesst.

2. Rotor-Vergaser nach Anspruch 1, dadurch gekennzeichnet, dass die Mittellinie des Kraftstoff-Förderkanals (19, 20) und die Rotor-Drehachse (8) in einer Ebene liegen.

3. Rotor-Vergaser nach einem der Ansprüche 1 oder 2, dadurch gekennzeichnet, dass bei dem Einlaufabschnitt (20) der Durchmesser, der spitze Winkel (a) zwischen seiner Mittellinie und der Rotor-Drehachse (8) und seine Länge von der Einlassöffnung (21) bis zur stromabwärts liegenden Anschlussstelle (22) des übrigen, zur Kraftstoff-Austrittsbohrung (17) hinführenden Förderkanal-Teiles (19a, 19b, 19c) so gewählt sind, dass der Schnittpunkt (C) der Rotor-Drehachse (8) mit der Mantelfläche des Einlaufabschnittes (20) näher der Einlassöffnung (21) als der Anschlussstelle (22) liegt.

4. Rotor-Vergaser nach einem der Ansprüche 1 bis 3, dadurch gekennzeichnet, dass der Einlaufabschnitt (20) des Kraftstoff-Förderkanals (19) einen einheitlichen Durchmesser hat, der kleiner ist als der Innendurchmesser des Kraftstoff-Zuführungsrohres (10).

5. Rotor-Vergaser nach einem der Ansprüche 3 oder 4, bei welchem in dem Kraftstoff-Förderkanal (19) der an den Einlaufabschnitt (20) angeschlossene radiale Anfangsabschnitt (19a) durch einen zur Drehachse (8) des Rotors parallelen Mittelabschnitt (19b) mit einem zur Austrittsbohrung (17) hinführenden radialen Endabschnitt (19c) verbunden ist, dadurch gekennzeichnet, dass der radiale Endabschnitt (19c) des Kraftstoff-Förderkanals einen wesentlich grösseren Durchmesser hat als der Einlaufabschnitt (20) und der radiale Anfangsabschnitt (19a) sowie der zur Drehachse (8) parallele Mittelabschnitt (19b) einen zwischen beiden Durchmesserwerten liegenden Durchmesser haben.

6. Rotor-Vergaser nach Anspruch 5, dadurch gekennzeichnet, dass für eine Kraftstoff-Austrittsbohrung (17) mit einem Durchmesser bis 0,53 mm das Kraftstoff-Zuführungsrohr (10) einen Innendurchmesser von etwa 1,4 mm, der Einlaufabschnitt (20) einen Durchmesser von 1,12 bis 1,15 mm, der radiale Anfangsabschnitt (19a) und der zur Drehachse (8) parallele Mittelabschnitt (19b) einen Durchmesser von ca. 1,2 mm und der radiale Endabschnitt (19c) einen Durchmesser von wenigstens 2 mm haben.

7. Rotor-Vergaser nach einem der Ansprüche 1 bis 6, dadurch gekennzeichnet, dass der Boden der zentralen Bohrung (9) eine insbesondere konische Erhebung (23) aufweist, in deren Stirnfläche die Kraftstoff-Einlassöffnung (21) des Einlaufabschnittes (20) liegt, und das Kraftstoff-Zuführungsrohr (10) an seiner Auslassöffnung (11) eine entsprechende Ausnehmung (12) aufweist, so dass die Erhebung (23) berührungsfrei in die Ausnehmung (12) hineinragt.

## Claims

1. A rotor-carburetor having a rotor (1) which is provided with an impeller (25) and is mounted to rotate around a fuel supply tube (10) penetrating in a contact free manner into a central bore (9) of the rotor body (2) and having a fuel outlet opening (11) located within the rotor (1) and with a lateral fuel outflow bore (17) which for the provision with fuel is connected to a fuel feed channel (19, 20) leading within the rotor body (2) to the fuel outlet opening (11) of the supply tube (10), said fuel feed channel (19, 20) comprising an inlet opening (21) located in a contact free manner coaxially to and oppositely of the outlet opening (11) of the fuel supply tube (10) and having an inflow section (20) opening at its downstream end radially into the remaining part (19a, 19b, 19c) of the fuel feed channel (19) leading to the outflow bore (17), characterized in that said inflow section (20) being inclined and leading in radial direction away from the axis of rotation (8) of the rotor and its center line intersecting downstream of the inlet opening (21) said axis of rotation (8) of the rotor including with the latter an acute angle (a).

2. The rotor-carburetor of claim 1, characterized in that the center line of the fuel feed channel (19, 20) and the axis of rotation (8) of the rotor are located in a common plane.

3. The rotor-carburetor of any of claims 1 or 2, characterized in that the diameter of the inflow section (20), the acute angel (a) between its center line and the axis of rotation (8) of the rotor and its length from the inlet opening (21) to the downstream point of connection (22) of the remaining section (19a, 19b, 19c) of the fuel feed channel leading to the fuel outflow bore (17) are chosen such that the point of intersection (C) of the axis of rotation (8) of the rotor with the enveloping surface of the inflow section (20) is located closer to the inlet opening (21) than to the point of connection (22).

4. The rotor-carburetor of any of the claims 1 to 3, characterized in that the inflow section (20) of the fuel feed channel (19) has an uniform diameter which is smaller than the inner diameter of the fuel supply tube (10).

5. The rotor-carburetor of any of the claims 3 or 4, in which the radial initial section (19a) in the fuel feed channel (19) connected to the inflow section (20) is connected via a center section (19b) extending parallel to the axis of rotation (8) of the rotor to a radial end section (19c) leading to the outflow bore (17), characterized in that the radial end section (19c) of the fuel feed channel has a substantially larger diameter than the inflow section (20), and the radial initial section (19a) as well as the center section (19b) extending parallel to the axis of rotation (8) have a diameter of a size between the two diameter sizes.

6. The rotor-carburetor of claim 5, characterized in that in case of a diameter of the fuel outlet bore (17) of up to 0,53 mm the fuel supply tube (10) has an inner diameter of about 1,4 mm, the inflow section (20) a diameter of 1,12 to 1,15 mm, the radial initial section (19a) and the center section (19b) extending parallel to the axis of rotation (8) a diameter of about 1,2 mm and the radial end section (19c) a diameter of at least 2 mm.

7. The rotor-carburetor of any of the claims 1 to 6, characterized in that the bottom of the central bore (9) has a preferably conical projection (23), inside the face surface of which there is located the fuel inlet opening (21) of the inflow section (20), and in that the fuel supply tube (10) has a corresponding opening (12) at its outlet opening (11 such that the projection (23) projects in a contact free manner into the opening (12).

## Revendications

1. Carburateur à rotor présentant un rotor (1) qui est équipé d'une roue à ailettes (25) et est monté de manière à tourner autour d'un tube d'amené de carburant (10) pénétrant sans contact dans un alésage central (9) du corps (2) du rotor et ayant une couverture de sortie de carburant (11) située à l'intérieur du rotor (1) et d'un alésage de sortie de carburant latéral (17), lequel, en vue d'être alimenté avec du carburant, est relié à un canal d'alimentation en carburant (19, 20) se dirigeant à l'intérieur du corps (2) du rotor vers l'ouverture de sortie de carburant (11) du tube d'amené (10), ce canal d'alimentation en carburant (19, 20) comprenant une ouverture d'entrée (21) coaxiale avec l'ouverture de sortie (11) du tube d'amené de carburant (10) et située sans contact en face de cette dernière et présentant une section d'entrée,(20) dont l'extrémité aval débouche radialement dans la partie restante (19a, 19b, 19c) du canal d'alimentation en carburant (19) se dirigeant vers l'alésage de sortie (17), caractérisé en ce que la section d'entrée (20) est inclinée et s'éloigne en direction radiale de l'axe de rotation (8) du rotor et sa ligne médiane coupant en aval de l'ouverture d'entrée ledit axe de rotation (8) du rotor sous un angle pointu (a).

2. Carburateur à rotor selon la revendication 1, caractérisé en ce que la ligne médiane du canal d'alimentation en carburant (19, 20) et l'axe de rotation (8) du rotor sont situés dans un plan commun.

3. Carburateur à rotor selon l'une des revendications 1 ou 2, caractérisé en ce que le diamètre de la section d'entrée (20), l'angle pointu (a) entre sa ligne médiane et l'axe de rotation (8) du rotor et sa longueur à partir de l'ouverture d'entrée (21) jusqu'au point de raccord (22) en aval avec la partie restante (19a, 19b, 19c) du canal d'alimentation en carburant amenant à l'alésage de sortie de carburant (17) sont choisis tels que le point d'intersection (C) de l'axe de rotation (8) du rotor avec la surface enveloppante de la section d'entrée (20) se trouve plus près de l'ouverture d'entrée que du point de raccord (22).

4. Carburateur à rotor selon l'une des revendications 1 à 3, caractérisé en ce que la section d'entrée (20) du canal d'alimentation en carburant (19) présente un diamètre uniforme qui est plus petit que le diamètre inférieur du tube d'amené de carburant.

5. Carburateur à rotor selon l'une des revendications 3 ou 4, dans lequel la section radiale initiale (19a) du canal d'alimentation en carburant (19) raccordée à la section d'entrée (20) est raccordée par une section moyenne (19b) s'étendant parallèlement à l'axe de rotation (8) du rotor à une section radiale terminale (19c) se dirigeant vers l'alésage de sortie (17), caractérisé en ce que la section radiale terminale (19c) du canal d'alimentation en carburant présente un diamètre essentiellement plus grand que la section d'entrée (20) et en ce que la section radiale initiale (19a) ainsi que la section moyenne (19b) s'étendant parallèlement à l'axe de rotation (8) présente un diamètre se situant entre les deux valeurs desdits autres diamètres.

6. Carburateur à rotor selon la revendication 5, caractérisé en ce que pour un alésage de sortie de carburant (17) avec un diamètre jusqu'à 0,53 mm le tube d'amené de carburant (10) présente un diamètre intérieur d'environ 1,4 mm, la section d'entrée (20) un diamètre de 1,12 à 1,15 mm, la section radiale initiale (19a) et la section moyenne (19b) s'étendant parallèlement à l'axe de rotation (8) un diamètre d'environ 1,2 mm et la section radiale terminale (19c) un diamètre d'au moins 2 mm.

7. Carburateur à rotor selon l'une des revendications 1 à 6, caractérisé en ce que le fond de l'alésage central (9) présente une protubérance (23) de préférence de forme conique et dont la face frontale est siège de l'ouverture d'entrée (21) de la section d'entrée (20) et en ce que le tube d'amené de carburant (10) présente un évidement (12) correspondant à son ouverture de sortie (11), de manière à ce que la protubérance (23) puisse pénétrer sans contact dans cet évidement (12).
